# EUROPÄISCHE PATENTSCHRIFT

(11) **EP 2 789 286 B1**
(45) Veröffentlichungstag und Bekanntmachung des Hinweises auf die Patenterteilung: **20.05.2026**
(21) Anmeldenummer: 13001879.9
(22) Anmeldetag: 11.04.2013
(51) Int. Cl.: A47L 15/50

(54) **Besteckschublade für einen Geschirrspüler**
Cutlery drawer for a dishwasher
Tiroir à couverts pour lave-vaisselle

(43) Veröffentlichungstag der Anmeldung: 15.10.2014
(73) Patentinhaber: V-Zug AG, 6300 Zug (CH)
(72) Erfinder: Loichinger, Albert Johann, CH-8135 Langnau am Albis (CH); Schnyder, Ruedi, CH-6005 Luzern (CH); Gau, Ingo, CH-6317 Oberwil b. Zug (CH); Schnoz, Christoph, CH-6430 Schwyz (CH)
(74) Vertreter: E. Blum & Co. AG

(56) Entgegenhaltungen:
- EP-A1- 1 460 929
- EP-A1- 2 433 549
- EP-A1- 2 754 377
- DE-A1- 102006 055 352
- DE-A1- 102011 081 774

## Beschreibung

Die Erfindung betrifft eine Besteckschublade für einen Geschirrspüler. Unter einer Besteckschublade ist dabei eine im weitesten Sinne korbartige Aufnahmevorrichtung zu verstehen, welche zur Aufnahme von Besteck, insbesondere in liegender Position, geeignet ist und die herausziehbar im Geschirrspüler angeordnet werden kann. Die Besteckschublade kann, zumindest bereichsweise, auch zur Aufnahme von anderem Kleingeschirr geeignet sein, wie z.B. Espressotassen.

Aus der europäischen Patentanmeldung EP-A1-2 433 549 ist eine Besteckschublade für einen Geschirrspüler bekannt, welche einen Rahmen umfasst, in dem mehrere Einsätze bewegbar angeordnet sind. Es sind zwei seitliche Einsätze vorgesehen, die jeweils an ihren äusseren Enden mittels Haken auf einer vorderen und einer hinteren Querstrebe des Rahmens eingehängt sind und deren innere Enden jeweils auf einem vorderen und einem hinteren Bügel des Rahmens aufgelegt sind. Durch diese Halterung sind die zwei seitlichen Einsätze horizontal verschiebbar an dem Rahmen angeordnet. Zwischen den beiden seitlichen Einsätzen ist ein Mitteleinsatz vorgesehen, welcher mittels Aufhängern am Rahmen befestigt ist, wobei die Aufhänger in Querrichtung schiebbeweglich sind. Die Aufhänger weisen Führungsbolzen auf, die in Führungsnuten auf Front- und Rückenplatten des Mittelteils eingreifen. Die Führungsnuten haben einen schräg verlaufenden, lang gestreckten Mittelbereich und zwei kurze, annähernd waagerechte Endbereiche. Durch diese Ausgestaltung der Führungsnuten und ihr Zusammenwirken mit den Führungsbolzen wird erreicht, dass ein horizontales Verschieben der Aufhänger des Mitteleinsatzes ein vertikales Anheben oder Absenken, d.h. eine vertikale Verschiebung, des Mitteleinsatzes hervorruft.

Aus der europäischen Anmeldung EP 2754377 ist eine Besteckschublade für eine Geschirrspülmaschine bekannt mit bewegbar angeordneten Einsätzen, wobei mindestens einer der Einsäte horizontal verschiebbar und mindestens ein anderer der Einstätze vertikal verschiebbar angeordnet ist.

Es ist Aufgabe der Erfindung eine Besteckschublade für einen Geschirrspüler bereitzustellen, deren Aufnahmevolumen flexibel eingestellt werden kann, sodass Art, Grösse und Ausdehnung des zu spülenden Geschirrs berücksichtigt werden kann, insbesondere desjenigen Geschirrs, welches in einen unmittelbar unter der Besteckschublade angeordneten Geschirrkorb eines Geschirrspülers gestellt werden soll, wobei die Besteckschublade weiterhin Aufnahmevolumen zur Aufnahme von Besteck und gegebenenfalls Kleingeschirr wie z.B. Espressotassen zur Verfügung stellen soll.

Diese Aufgabe wird durch eine Besteckschublade mit den Merkmalen des Anspruchs 1 gelöst.

Die erfindungsgemässe Besteckschublade umfasst einen Aufnahmeteil zur Aufnahme von zu spülenden Geschirrteilen, insbesondere von Besteck und Kleingeschirr wie z.B. Espressotassen. Der Aufnahmeteil umfasst einen Mittelteil und einen ersten seitlichen Flügel. Der Aufnahmeteil ist mit Führungsmitteln versehen, über welche der erste Flügel derart mit dem Mittelteil verbunden ist, dass er seitlich bzw. in Querrichtung verschiebbar und in seiner Neigung gegenüber dem Mittelteil verschwenkbar ist. Der erste Flügel ist aus seiner waagerechten Ausgangsstellung zumindest nach oben, bevorzugterweise jedoch auch nach unten verschwenkbar. Die Führungsmittel sind als Kulissenführung ausgestaltet, wobei eine erste Nut an dem Mittelteil und ein erster Kulissenstein an dem ersten Flügel angeordnet sind oder der erste Kulissenstein an dem Mittelteil und die erste Nut an dem ersten Flügel angeordnet sind, und/oder wenigstens ein lösbarer Halterechen mit sich nach oben erstreckenden Nadeln vorgesehen ist, zwischen denen Besteckteile einzeln gehalten werden können, und/oder am Aufnahmeteil ein Bereich höherer Haftreibung vorgesehen ist und/oder der Flügel zumindest nach oben verschwenkbar ist und/oder der Flügel sich gegen aussen keilförmig verjüngt.

Vorzugsweise ist ein zweiter seitlicher Flügel vorgesehen, der am Mittelteil gegenüber von dem ersten seitlichen Flügel angeordnet ist, wobei der zweite Flügel derart über die Führungsmittel mit dem Mittelteil verbunden ist, dass er in seiner Neigung gegenüber dem Mittelteil verschwenkbar und bevorzugt auch seitlich bzw. in Querrichtung verschiebbar ist. Auch der zweite Flügel ist aus seiner waagerechten Ausgangslage vorzugsweise nach oben und nach unten verschwenkbar.

Die Führungsmittel sind vorzugsweise als Kulissenführung ausgestaltet, wobei sowohl der Vorderseite als auch der Rückseite der erfindungsgemässen Besteckschublade bzw. des Aufnahmeteils eine Kulissenführung zugeordnet ist. Zum Verschwenken des ersten Flügels gegenüber dem Mittelteil weist eine jede Kulissenführung bevorzugt eine erste Nut und einen ersten Kulissenstein auf, der in der ersten Nut zwangsgeführt ist. Die erste Nut weist einen gekrümmten Nutabschnitt mit wenigstens zwei Endpunkten auf, über die der erste Kulissenstein nicht hinaus kann, wobei der erste der Endpunkte oberhalb des zweiten Endpunktes angeordnet ist. Die beiden Endpunkte bilden Rastpunkte/ergeben Raststellungen, aus denen der erste Kulissenstein nicht ungewollt, d.h. insbesondere nicht ohne Krafteinwirkung durch den Benutzer, herausgleiten kann. Insbesondere ist die erste Nut in Richtung auf die Mitte des Mittelteils gekrümmt.

Zum seitlichen Verschieben des ersten Flügels weist die erste Nut vorzugsweise einen nach innen bzw. in Richtung auf die Mitte des Mittelteils verlaufenden länglichen Abschnitt auf, der zwischen dem ersten und dem zweiten Endpunkt von dem gekrümmten Abschnitt der ersten Nut abzweigt und dessen Ende einen dritten Endpunkt bildet, der ebenfalls einen Rastpunkt für den ersten Kulissenstein bildet.

Dabei sind bevorzugt die erste Nut an dem Mittelteil und der Kulissenstein an dem ersten Flügel angeordnet. Alternativ kann der erste Kulissenstein an dem Mittelteil und die erste Nut an dem ersten Flügel angeordnet sein.

Vorzugsweise weist die Kulissenführung zum Verschwenken und gegebenenfalls zum seitlichen Verschieben des zweiten Flügels, falls vorgesehen, eine zweite Nut und einen zweiten Kulissenstein auf, die bevorzugt wie für die erste Nut und den ersten Kulissenstein beschrieben ausgeführt und angeordnet sind (jedoch spiegelverkehrt). Ist kein seitliches Verschieben des zweiten Flügels vorgesehen, so kann auf den nach innen verlaufenden länglichen Abschnitt der zweiten Nut verzichtet werden. Ist dagegen nur ein seitliches Verschieben des zweiten Flügels angedacht, so kann bei der zweiten Nut auf den gekrümmten Abschnitt verzichtet werden.

Sowohl die erste Nut als auch die gegebenenfalls vorgesehene zweite Nut können als ein oder mehrere Nutelemente ausgeführt sein, die separat von dem Mittelteil, dem ersten Flügel und dem zweiten Flügel ausgeführt, jedoch am Mittelteil oder an den Flügeln angebracht sind.

Bei der erfindungsgemässen Besteckschublade lässt sich das Aufnahmevolumen flexibel einstellen, indem der erste Flügel und gegebenenfalls der zweite Flügel verschwenkt oder in Querrichtung verschoben werden. Soll beispielsweise in dem typischerweise in einem Geschirrspüler unterhalb der Besteckschublade vorgesehenen Geschirrkorb hohes Geschirr platziert werden, so können der erste und/oder der zweite Flügel der erfindungsgemässen Besteckschublade nach oben geklappt werden, um hierfür Raum zu schaffen. Genügt dies noch nicht, so können der erste und/oder der zweite Flügel in Querrichtung nach innen verschoben werden, um auf diese Weise noch mehr Platz für hohes, im Geschirrkorb zu platzierendes Geschirr zu schaffen. Ist der Geschirrkorb jedoch nur mit relativ niedrigem Geschirr beladen, so können der erste und/oder der zweite Flügel nach unten geklappt werden, sodass auf den Flügeln nicht nur Besteck, sondern Kleingeschirr platziert werden kann.

Begriffe wie "oberhalb", "oben", "unterhalb", "unten", "waagerecht", "horizontal", "Querrichtung", "vertikal", "Frontwand", "Rückwand", "Frontseite", "Frontwand" beziehen sich dabei auf die Besteckschublade im in einen Geschirrspüler eingebrachten Zustand.

Weitere vorteilhafte Ausgestaltungen der Erfindung ergeben sich aus den abhängigen Ansprüchen und den anhand der Zeichnungen nachfolgend dargestellten Ausführungsbeispielen. Es zeigen:
Fig. 1 eine Vorderansicht der oberen Hälfte des Bottichs eines Geschirrspülers mit einer ersten Ausführungsform der erfindungsgemässen Besteckschublade und oberem Geschirrkorb,
Fig. 2 eine Vorderansicht des Aufnahmeteils der ersten Ausführungsform der Besteckschublade von Fig. 1 in einer ersten Konfiguration,
Fig. 3 eine Vorderansicht des Aufnahmeteils der ersten Ausführungsform der Besteckschublade von Fig. 1 in einer zweiten Konfiguration,
Fig. 4 eine Vorderansicht des Aufnahmeteils der ersten Ausführungsform der Besteckschublade von Fig. 1 in einer dritten Konfiguration,
Fig. 5 eine Vorderansicht der in Fig. 1 dargestellten oberen Hälfte des Bottichs eines Geschirrspülers mit der ersten Ausführungsform der Besteckschublade in der dritten Konfiguration,
Fig. 6 eine perspektivische Ansicht eines Nutelements der Führungsmittel des ersten Ausführungsbeispiels der Besteckschublade,
Fig. 7 eine perspektivische Ansicht der ersten Ausführungsform der Besteckschublade von oben,
Fig. 8 eine Vorderansicht der oberen Hälfte des Bottichs eines Geschirrspülers mit einer zweiten Ausführungsform der erfindungsgemässen Besteckschublade und oberem Geschirrkorb,
Fig. 9 eine Vorderansicht des Aufnahmeteils der zweiten Ausführungsform der Besteckschublade von Fig. 8 in einer ersten Konfiguration,
Fig. 10 eine Vorderansicht des Aufnahmeteils der zweiten Ausführungsform der Besteckschublade von Fig. 8 in einer zweiten Konfiguration,
Fig. 11 eine Vorderansicht des Aufnahmeteils der zweiten Ausführungsform der Besteckschublade von Fig. 8 in einer dritten Konfiguration,
Fig. 12 eine Vorderansicht der in Fig. 8 dargestellten oberen Hälfte des Bottichs eines Geschirrspülers mit der zweiten Ausführungsform der Besteckschublade in der dritten Konfiguration,
Fig. 13 eine perspektivische Ansicht der zweiten Ausführungsform der Besteckschublade von oben,
Fig. 14 eine Draufsicht auf den Aufnahmeteil einer erfindungsgemässen Besteckschublade mit Halterechen in einer ersten Konfiguration
Fig. 15 die Besteckschublade nach Fig. 14 mit den Halterechen in einer zweiten Konfiguration und
Fig. 16 eine Draufsicht auf einen Abschnitt einer erfindungsgemässen Besteckschublade mit einem Bereich höherer Haftreibung.

In den Figuren bezeichnen gleiche Bezugszeichen gleiche oder gleich wirkende Komponenten.

Der in Figur 1 teilweise dargestellte Geschirrspüler 20 weist einen Bottich 1 zur Aufnahme von zu spülendem Geschirr, auch Spülgut genannt, auf. Im Bottich 1 sind in an sich bekannter Weise ein unterer Geschirrkorb (nicht dargestellt), ein oberer Geschirrkorb 2 sowie ein erstes Ausführungsbeispiel 3 einer erfindungsgemässen Besteckschublade angeordnet, wobei in vertikaler Richtung der obere Geschirrkorb 2 oberhalb des nicht dargestellten unteren Geschirrkorbs und die Besteckschublade 3 oberhalb des oberen Geschirrkorbs 2 angeordnet ist. Die Geschirrkörbe sowie die Besteckschublade 3 sind so im Bottich 1 aufgenommen, dass sie zum Be- und Entladen zumindest teilweise aus dem Bottich 1 herausgezogen werden können. Für die Lagerung der Besteckschublade 3 und der Geschirrkörbe können Rollen (nicht dargestellt) vorgesehen sein, die an den Seitenwänden des Bottichs 1 angeordnet sind.

Die Besteckschublade 3 umfasst einen Rahmen 4 und einen mit dem Rahmen 4 verbundenen Aufnahmeteil 5. Der Rahmen 4 besteht z.B. aus einer gebogenen Metallstange und ruht seitlich auf den nicht dargestellten Rollen. Der Aufnahmeteil 5 ist vorzugsweise dreiteilig ausgeführt und umfasst einen Mittelteil 6, einen ersten Flügel 7 und einen zweiten Flügel 8, die seitlich an dem Mittelteil 6 angeordnet sind. Der Mittelteil 6 ist am Rahmen 4 befestigt, und die Flügel 7, 8 sind gegenüber dem Mittelteil 6 in einer im Folgenden mit Bezug auf die Figuren 2 bis 4 beschriebenen Weise beweglich angeordnet.

Sowohl der Mittelteil 6 als auch die Flügel 7, 8 besitzen eine Vielzahl von Rippen, die jeweils eine Art Korb bilden, in welchem Kleingeschirr aufgenommen werden kann. Die Rippen bzw. der Mittelteil 6 und die Flügel 7, 8 bestehen z.B. aus Kunststoff und können beispielsweise im Spritzgussverfahren hergestellt werden. Der Boden des Mittelteils 6 liegt in waagerechter Ausgangsstellung der Flügel 7, 8 vorzugsweise tiefer als die Böden der Flügel 7, 8, so dass der Mittelteil 6 auch sperrigeres Kleingeschirr, wie z.B. Espressotassen sowie Vorlage- und Kochbesteck, aufnehmen kann, während die Flügel 7, 8 zur Aufnahme von üblichem Besteck gedacht sind.

Wie erwähnt, sind die Flügel 7, 8 gegenüber dem Mittelteil 6 beweglich, so dass der Aufnahmeteil 5 verschiedene Konfigurationen einnehmen kann. Dies ist in den Figuren 2 bis 4 illustriert.

Figur 2 zeigt die auch in Figur 1 dargestellte Konfiguration des Aufnahmeteils 5 der Besteckschublade 3. In dieser Konfiguration befinden sich die Flügel 7, 8 in ihrer waagerechten Ausgangsstellung und erstrecken sich vom Mittelteil 6 aus seitlich nach aussen, wobei die Böden der Flügel 7, 8 horizontal verlaufen. In dieser Konfiguration steht in der Besteckschublade 3 relativ viel Platz zur Aufnahme von Besteck und dergleichen zur Verfügung.

Figur 3 zeigt eine zweite Konfiguration des Aufnahmeteils 5, bei welcher die beiden Flügel 7, 8 derart gegenüber dem Mittelteil 6 verschwenkt sind, dass sie schräg nach oben vom Mittelteil 6 abstehen, d.h. ihre Böden steigen vom Mittelteil 6 weg bzw. gegen aussen hin an. Sie sind gegenüber dem Boden des Mittelteils 6 schräg nach oben geneigt. In dieser Konfiguration steht weniger Platz für Besteck zur Verfügung. Beispielsweise müssen grössere Löffel mit der Laffe (dem Mundstück) nach innen in den Flügeln 7, 8 angeordnet werden. Dafür steht mehr Platz zur Aufnahme von grossem Spülgut, wie z.B. von Gläsern, im oberen Geschirrkorb 2 zur Verfügung. Damit die schräg nach aussen und oben abstehenden Flügel 7, 8 in dieser Konfiguration nicht gegen die Decke des Bottichs 1 des Geschirrspülers 20 stossen, laufen die Flügel 7, 8 gegen aussen keilförmig aus bzw. verjüngen sich, d.h. ihre vertikale Ausdehnung nimmt gegen aussen hin bzw. vom Mittelteil 6 weg ab.

Figur 4 zeigt schliesslich eine dritte Konfiguration, bei welcher einer der Flügel, im vorliegenden Beispiel der erste Flügel 7, in horizontaler Richtung in den Mittelteil 6 eingeschoben ist, während der zweite Flügel 8 wie bei der in Figur 3 gezeigten zweiten Konfiguration schräg nach oben und aussen vom Mittelteil 6 absteht. Damit wird der Platz in der Besteckschublade 3 bzw. in dessen Aufnahmeteil 5 weiter reduziert, dafür steht für in den oberen Geschirrkorb 2 einzustellendes Geschirr 21 noch mehr Platz nach oben zur Verfügung.

Dies ist in Figur 5 illustriert, welche die Besteckschublade 3 bzw. deren Aufnahmeteil 5 in der Konfiguration nach Figur 4 zeigt. Aus Figur 5 wird ersichtlich, dass mit der gezeigten Konfiguration der Besteckschublade 3 im oberen Geschirrkorb 2 relativ grosses Spülgut 21 eingestellt werden kann wie z.B. langstielige Gläser.

Selbstverständlich sind weitere Konfigurationen der Besteckschublade 3 bzw. von deren Aufnahmeteil 5 möglich. Zum Beispiel können einer der oder beide Flügel 7, 8 gegenüber dem Mittelteil 6 nach unten verschwenkt werden, sodass auch auf den Flügeln 7, 8 Kleingeschirr abgestellt werden kann.

Damit die Flügel 7, 8 gegenüber dem Mittelteil 6 bezüglich ihrer Neigung verschwenkbar und in Querrichtung seitlich verschiebbar sind, weist die erfindungsgemässe Besteckschublade 3 Führungsmittel 22 auf, die vorzugsweise als Kulissenführung(en) (auch Kulissenmechanik genannt) ausgestaltet sind. Für die Frontseite der Besteckschublade 3 und für die Rückseite der Besteckschublade 3 ist jeweils eine Kulissenführung 22 vorgesehen. Werden im Folgenden der Einfachheit halber nur Ausführungen für die Frontseite bzw. die Frontwand des Aufnahmeteils 5 bzw. des Mittelteils 6 und der Flügel 6, 7 der Besteckschublade 3 gemacht, so gilt entsprechendes für die auf deren Rückseite(n)/Rückwand bzw. Rückwänden angeordnete Kulissenführung.

Zum Verschwenken des ersten Flügels 7 gegenüber dem Mittelteil 6 weist die Kulissenführung 22 eine erste Nut 12.1 mit einem gekrümmten Abschnitt 23.1 auf mit zwei Endpunkten, die auf unterschiedlicher Höhe im Wesentlichen übereinander liegen. In der ersten Nut 12.1 ist ein erster Kulissenstein 10.1 zwangsgeführt. Vorzugsweise ist die erste Nut 12.1 an einer Innenseite (oder Aussenseite) einer Frontwand des Mittelteils 6 angeordnet und zwar insbesondere in einem dem ersten Flügel 7 nahen Bereich. Die erste Nut 12.1 ist vorzugsweise in Form eines separaten Nutelements 24 ausgeführt, wie es in Figur 6 gezeigt ist, und welches an der Innenseite (oder Aussenseite) der Frontwand des Mittelteils 6 angebracht ist. Der erste Kulissenstein 10.1 ist wiederum an einer Aussenseite (oder Innenseite) einer Frontwand des ersten Flügels 7 angeordnet und zwar in Querrichtung im Wesentlichen mittig. Selbstverständlich kann der erste Kulissenstein 10.1 auch an der Innenseite (oder Aussenseite) der Frontwand des Mittelteils 6 und die erste Nut 12.1 auch an derer Aussenseite (oder Innenseite) der Frontwand des ersten Flügels 7 angeordnet sein.

In der in Figur 2 gezeigten waagerechten Ausgangsstellung des ersten Flügels 7 liegt der erste Kulissenstein 10.1 am nicht näher bezeichneten unteren Endpunkt des gekrümmten Abschnitts 23.1 der erste Nut 12.1 an. Für das bzw. beim Nach-oben-Verschwenken des ersten Flügels 7 wird der erste Kulissenstein 10.1 den gekrümmten Abschnitt 23.1 der ersten Nut 12.1 entlang geführt, bis er in dessen oberem Endpunkt zu liegen kommt, wie dies in Figur 3 dargestellt ist.

Um den ersten Flügel 7 seitlich in den Mittelteil 6 hinein bzw. entlang des Mittelteils 6 verschieben zu können, weist die erste Nut 12.1 ferner einen von dem gekrümmten Abschnitt 23.1 im Wesentlichen in Querrichtung nach innen verlaufenden, sich zur Mitte des Mittelteils 6 bzw. Aufnahmeteils 5 erstreckenden länglichen Abschnitt 25 mit einem dritten, nicht näher bezeichneten Endpunkt auf. Vorzugsweise ist der längliche Abschnitt 25 (leicht) nach oben gebogen bzw. gegen sein Ende hin abgesenkt, sodass der erste Kulissenstein 10.1 nicht einfach wieder von dem dritten Endpunkt den länglichen Abschnitt 25 entlang zurückgleiten kann, wenn er in dem dritten Endpunkt zu liegen gekommen ist.

Um den ersten Flügel 7 also seitlich in den Mittelteil 6 hinein zu verschieben, wird der erste Führungsstein 10.1 erst den gekrümmten Abschnitt 23.1 und dann den länglichen Abschnitt 25 bis zu dessen Endpunkt geführt, wie dies in Figur 4 dargestellt ist.

Zum Verschwenken des zweiten Flügels 8 weist die Kulissenführung 22 eine zweite Nut 12.2 mit einem gekrümmten Abschnitt 23.2 auf, für den das oben in Bezug auf den gekrümmten Abschnitt 23.1 der ersten Nut 12.1 Gesagte gilt, bis auf dass der gekrümmte Abschnitt 23.2 spiegelverkehrt zum gekrümmten Abschnitt 23.1 ausgerichtet ist. Ferner weist die Kulissenführung 22 einen zweiten Kulissenstein 10.2 auf, der in der zweiten Nut 12.2 bzw. dem gekrümmten Abschnitt 23.2 zwangsgeführt ist.

Der Kulissenstein 10.2 ist vorzugsweise entsprechend dem Kulissenstein 10.1 an einer Aussenseite (oder Innenseite) einer Frontwand des zweiten Flügels 8 angeordnet und zwar in Querrichtung bevorzugt mittig, während die Nut 12.2 vorzugsweise an einer Innenseite (oder Aussenseite) der Frontwand des Mittelteils 6 angeordnet ist und zwar bevorzugt in einem dem zweiten Flügel 8 nahen Bereich. Die zweite Nut 12.2 ist dabei vorzugsweise ebenfalls separates Nutelement 24 ausgeführt, wie es beispielhaft in Figur 6 dargestellt ist. Selbstverständlich können auch in Bezug auf den zweiten Flügel 8 der zweite Kulissenstein 10.2 an dem Mittelteil 6 und die zweite Nut 12.2 an dem zweiten Flügel 8 angeordnet sein, wie dies für den ersten Flügel 7 oben beschrieben ist.

Analog zum ersten Flügel 7 wird der zweite Flügel 8 nach oben verschwenkt, in dem der zweite Kulissenstein 10.2 von dem unteren Endpunkt der zweiten Nut 12.2 in dem gekrümmten Abschnitt 23.2 nach oben bewegt wird und im oberen Endpunkt der zweiten Nut 12.2 zu liegen kommt. Soll der zweite Flügel 8 auch seitlich nach innen verschiebbar sein, so kann die Nut 12.2 ebenfalls einen im Wesentlich in Querrichtung nach innen verlaufenden länglichen Abschnitt wie den länglichen Abschnitt 25 der ersten Nut 12.1 aufweisen und es wird auf die obigen Ausführungen zum länglichen Abschnitt 25 verwiesen.

Ferner weist die Kulissenführung 22 vorzugsweise eine dritte Nut 11 auf, die sich an einer Innenseite (oder Aussenseite) der Frontwand des Mittelteils 6 in Querrichtung erstreckt und in der ein dritter Kulissenstein 9.1, der an einer Aussenseite (oder Innenseite) der Frontwand des ersten Flügels 7 angeordnet ist, und ein vierter Kulissenstein 9.2, der an einer Aussenseite (oder Innenseite) der Aussenwand des zweiten Flügels 8 angeordnet ist, zwangsgeführt sind. Die dritte Nut 11 verläuft vorzugsweise in einem oberen Bereich der Frontwand des Mittelteils 6. Die Kulissensteine 9.1 und 9.2 sind vorzugsweise an mittelteilseitigen Endbereichen der Flügel 7, 8 angeordnet. Die dritte Nut 11 ist vorzugsweise als separates Nutelement 24 ausgebildet, wie es in Figur 6 dargestellt ist. Die dritte Nut 11 und die Kulissensteine 9.1, 9.2 dienen der Stabilisierung der Bewegungen der Flügel 7, 8. Werden die Flügel 7, 8 verschwenkt, so verbleiben die Kulissensteine 9.1, 9.2 in den Endpunkten der dritten Nut 11. Werden die Flügel 7, 8 jedoch nach innen verschoben, so verschieben sich auch die Kulissensteine 9.1, 9.2 entlang der dritten Nut 11 nach innen.

Selbstverständlich ist, wie eingangs erwähnt, an der Rückwand der erfindungsgemässen Besteckschublade 3 bzw. von deren Aufnahmeteil 5 eine der Kulissenführung 22 entsprechende Kulissenführung 22 vorgesehen. Mittels der Kulissenführung(en) 22 können die Flügel 7, 8 auf einfache Weise und mit nur einer Hand verstellt werden. Zur Verstellung der Flügel 7, 8 können die Flügel 7, 8 jeweils - insbesondere seitlich oder an der jeweiligen Frontwand - mit einem Griff versehen sein.

In die Nuten 12.1, 12.2, 11 sind zur Verstärkung vorzugsweise Drähte oder entsprechende Verstärkungselemente eingebracht, insbesondere eingeschnappt.

Figur 6 zeigt, wie bereits oben angedeutet, ein Nutelement 24 der Kulissenführung 22, welches als separates Teil jeweils auf Rückwand und Frontwand des Mittelteils 6 der Besteckschublade 3 aufgebracht, insbesondere aufgesteckt, und vorteilhafterweise separat beispielsweise im Spritzgussverfahren hergestellt werden kann. Das Nutelement 24 weist die erste Nut 12.1 und in Querrichtung beabstandet die zweite Nut 12.2 auf. Ferner weist das Nutelement 24 die sich von der Mitte aus beidseitig in Querrichtung erstreckende dritte Nut 11 auf. Es wird auf die obige Beschreibung der Nuten 12.1, 12.2, 11 verwiesen. Durch die separate Herstellung des bzw. der Nutelemente 24 und des Mittelteils 6 lässt sich eine bessere Entformbarkeit der Spritzgussteile erzielen.

Die perspektivische Darstellung der Figur 7 zeigt insbesondere auch die Gestaltung der Böden der Flügel 7, 8 sowie des Mittelteils 6 mit nicht näher bezeichneten Rippen. Die Rippen sind, in üblicher Weise, so ausgestaltet, dass sie eine Auflage für Besteck bzw. Geschirr bilden, aber den Fluss von Prozesswasser möglichst nicht behindern.

Weiter sind in der Besteckschublade 3 mehrere entfernbare Halterechen 14a - 14f vorgesehen (vergleiche auch Figur 13), die dazu dienen, das Spülgut, insbesondere Besteck jeweils seitlich zu halten. In der dargestellten Ausführung besitzt jeder Halterechen 14a - 14f zwei zur Montage am Boden der Besteckschublade vorgesehene längliche, zueinander parallele Träger 15a, 15b, die über Querverstrebungen 16 miteinander verbunden sind und von denen sich nach oben erstreckende Stäbe bzw. Nadeln 17 abstehen, wobei die Stäbe/Nadeln 17 unterschiedlich hoch sein können. Selbstverständlich kann jeder Halterechen 14a - 14f auch mehr als zwei Träger umfassen. Zwischen benachbarten Stäben bzw. Nadeln 17 können nacheinander (entlang der Träger 15a, 15b) Besteckteile in seitlicher Position eingebracht und einzeln gehalten werden (siehe Figur 13). Jeder der Halterechen 14a - 14f kann vom Benutzer in einer Vielzahl von Positionen und Orientierungen in der Besteckschublade 3 positioniert werden, wie dies in den Figuren 14 und 15 illustriert ist, auf die weiter unten Bezug genommen wird.

Die Figuren 8 bis 13 entsprechen im Wesentlichen den Figuren 1 bis 7, jedoch zeigen sie ein zweites Ausführungsbeispiel 3' der erfindungsgemässen Besteckschublade. Für dieses Ausführungsbeispiel 3' ist nun in den Figuren 8 und 12 die Lagerung des Rahmens 4' auf an den Seitenwänden des Bottichs 1 des Geschirrspülers 20' vorgesehenen Rollen 28 explizit gezeigt. Wie das erste Ausführungsbeispiel 3 weist die Besteckschublade 3' gemäss zweiten Ausführungsbeispiel einen Aufnahmeteil 5' mit einem Mittelteil 6' und zwei Flügeln 7, 8 auf.

Die Besteckschublade 3' unterscheidet sich von der in den Figuren 1 bis 7 dargestellten Besteckschublade 3 dadurch, dass die Führungsmittel 22' statt der dritten Nut 11 des ersten Ausführungsbeispiels 3, die die Kulissensteine 9.1, 9.2 des ersten Flügels 7 und des zweiten Flügels 8 aufnimmt, zwei Nuten 11.1' und 11.2' (dritte Nut 11.1' und vierte Nut 11.2') vorgesehen sind, die sich im Wesentlichen auf gleicher Höhe in Querrichtung erstrecken und vorzugsweise in einem oberen Bereich des Mittelteils 6 vorgesehen sind. Die Nut 11.1' nimmt den Kulissenstein 9.1 des ersten Flügels 7 auf und die Nut 11.2' nimmt den Kulissenstein 9.2 des zweiten Flügels 8 auf. Da wie in den Figuren 8 bis 13 dargestellt beispielhaft nur der erste Flügel 7 auch horizontal verschiebbar ausgestaltet sein soll, kann die Nut 11.2' wesentlich kürzer ausgestaltet sein als die Nut 11.1'. Für das zweite Ausführungsbeispiels 3' weist ein Nutelement, das dem in Figur 6 für das erste Ausführungsbeispiel 3 dargestellten Nutelement 24 entspricht, statt der Nut 11 die zwei Nuten 11.1' und 11.2' auf.

Die Figuren 14 und 15 zeigen die in der Besteckschublade 3, 3' angebrachten Halterechen 14a - 14f in unterschiedlichen Positionierungen. In Figur 14 sind die Halterechen 14a - 14f in zwei Reihen positioniert, analog zu Figur 7 und Figur 13. In Figur 15 sind die Halterechen 14a - 14f in unterschiedlichen Positionen angeordnet. So sind die Halterechen 14f, 14c, 14b, 14a beispielhaft in rechten Winkeln zueinander angeordnet, während die Halterechen 14f, 14e und 14d parallel zueinander angeordnet sind. Durch entsprechendes Positionieren der Halterechen 14a - 14f kann der Benutzer die Besteckschublade 3, 3' den jeweiligen Anforderungen anpassen und die Reinigungswirkung optimieren. So kann z.B. einer der Halterechen 14a - 14f im vorderen Bereich der Besteckschublade 3, 3' eingesetzt werden und der Aufnahme von Kaffeelöffeln dienen, sodass der Benutzer zum Einlegen der Kaffeelöffel in den Geschirrspüler 20, 20' nicht die gesamte Besteckschublade 3, 3' herausziehen muss sondern nur deren vorderen Bereich.

Die Figuren 14 und 15 illustrieren ferner, dass der Aufnahmeteil 5, 5' der Besteckschublade 3, 3' auch nur aus einem Mittelteil 6, 6' und einem Flügel 7 bestehen kann, d.h. die Dimensionen des Mittelteils 6, 6' in Querrichtung sind in diesem Fall derart, dass der Mittelteil 6, 6' den zweiten Flügel ersetzt.

Gemäss Figur 16 weist ein Bereich 27 des Aufnahmeteils 5, 5' der erfindungsgemässen Besteckschublade 3, 3' vorzugsweise eine höhere Haftreibung auf, als die restlichen Bereiche des Aufnahmeteils 5, 5'. Insbesondere weisen die in diesem Bereich 27 angeordneten Rippen 26 eine höhere Haftreibung auf als die restlichen, nicht näher bezeichneten Rippen des Aufnahmeteils 5, 5', indem sie vorzugsweise aus rutschfesterem bzw. rutschhemmendem, (insbesondere "weicherem") Material wie beispielsweise Silikon sind oder mit einem solchen Material zumindest auf ihrer Oberseite überzogen sind. Vorzugsweise ist der rutschfestere Bereich 27 bzw. sind die Rippen 26 in einem der oder beiden Flügeln 7, 8 vorgesehen. Hierdurch kann vorteilhafterweise verhindert werden, dass in diesem Bereich 27 bzw. auf den Rippen 26 abgelegtes Besteck, z.B. ein Messer mit seinem Griff, in den Mittelteil 6, 6' rutscht.

## Patentansprüche

1. Besteckschublade für einen Geschirrspüler (20; 20'), umfassend einen Aufnahmeteil (5; 5') zur Aufnahme von zu spülenden Geschirrteilen, insbesondere Besteck, wobei der Aufnahmeteil (5; 5') einen Mittelteil (6; 6') und einen ersten seitlichen Flügel (7) aufweist, wobei der Aufnahmeteil (5; 5') mit Führungsmitteln (22; 22') versehen ist, über welche der erste Flügel (7) mit dem Mittelteil (6; 6') derart verbunden ist, dass er seitlich verschiebbar und in seiner Neigung gegenüber dem Mittelteil (6; 6') verschwenkbar ist, **dadurch gekennzeichnet, dass**:
- die Führungsmittel (22; 22') als Kulissenführung ausgestaltet sind, wobei eine erste Nut an dem Mittelteil und ein erster Kulissenstein an dem ersten Flügel angeordnet sind oder der erste Kulissenstein an dem Mittelteil und die erste Nut an dem ersten Flügel angeordnet sind und/oder
- wenigstens ein lösbarer Halterechen (14a - 14f) mit sich nach oben erstreckenden Nadeln (17) vorgesehen ist, zwischen denen Besteckteile einzeln gehalten werden können und/oder
- am Aufnahmeteil ein Bereich (27) höherer Haftreibung vorgesehen ist und/oder
- der erste Flügel (7) aus seiner waagerechten Ausgangsstellung zumindest nach oben verschwenkbar ist und/oder
- sich der erste Flügel (7) gegen aussen keilförmig verjüngt.

2. Besteckschublade nach Anspruch 1, **dadurch gekennzeichnet, dass** ein zweiter seitlicher Flügel (8) vorgesehen ist, der gegenüberliegend von dem ersten seitlichen Flügel (7) an dem Mittelteil (6; 6') angeordnet ist, wobei der zweite Flügel (7) über die Führungsmittel (22; 22') mit dem Mittelteil (6; 6') derart verbunden ist, dass er in seiner Neigung gegenüber dem Mittelteil (6; 6') verschwenkbar ist.

3. Besteckschublade nach Anspruch 1 oder 2,
**dadurch gekennzeichnet, dass** der zweite Flügel (8) über die Führungsmittel (22; 22') mit dem Mittelteil (6; 6') derart verbunden sind, dass er seitlich verschiebbar ist.

4. Besteckschublade nach einem der vorhergehenden Ansprüche, **dadurch gekennzeichnet, dass** die Führungsmittel (22; 22') als Kulissenführung ausgestaltet sind.

5. Besteckschublade nach Anspruch 4, **dadurch gekennzeichnet, dass** die Kulissenführung (22; 22') zum Verschwenken des ersten Flügels (7) gegenüber dem Mittelteil (6; 6') eine erste Nut (12.1) und einen in der ersten Nut (12.1) zwangsgeführten ersten Kulissenstein (10.1) aufweist, wobei die erste Nut (12.1) einen gekrümmten Nutabschnitt (23.1) mit wenigstens zwei Endpunkten aufweist, wobei der erste Endpunkt oberhalb des zweiten Endpunkts angeordnet ist.

6. Besteckschublade nach Anspruch 5, **dadurch gekennzeichnet, dass** die erste Nut (12.1) zum seitlichen Verschieben des ersten Flügels (7) einen zwischen den zwei Endpunkten von dem gekrümmten Abschnitt (23.1) abzweigenden, nach innen verlaufenden länglichen Abschnitt (25) aufweist.

7. Besteckschublade nach Anspruch 5 oder 6, **dadurch gekennzeichnet, dass** die erste Nut (12.1) an dem Mittelteil (6; 6') und der erste Kulissenstein (10.1) an dem ersten Flügel (7) angeordnet ist oder vice versa.

8. Besteckschublade nach Anspruch 7, **dadurch gekennzeichnet, dass** die erste Nut (12.1) als Nutelement (24) ausgebildet ist, welches an dem Mittelteil (6; 6') oder an dem ersten Flügel (7) angeordnet ist.

9. Besteckschublade nach einem der vorhergehenden Ansprüche, **dadurch gekennzeichnet, dass** die Kulissenführung (22; 22') zum Verschwenken des zweiten Flügels (8) gegenüber dem Mittelteil (6; 6') eine zweite Nut (12.2) und einen in der zweiten Nut zwangsgeführten zweiten Kulissenstein (10.2) aufweist, wobei die zweite Nut (12.2) einen gekrümmten Nutabschnitt (23.2) mit wenigstens zwei Endpunkten aufweist, wobei der erste Endpunkt oberhalb des zweiten Endpunktes angeordnet ist.

10. Besteckschublade nach Anspruch 9, **dadurch gekennzeichnet, dass** die zweite Nut (12.2) zum seitlichen Verschieben des zweiten Flügels (8) einen zwischen den zwei Endpunkten von dem gekrümmten Abschnitt (23.2) abzweigenden, nach innen verlaufenden länglichen Abschnitt aufweist.

11. Besteckschublade nach Anspruch 9 oder 10, **dadurch gekennzeichnet, dass** die zweite Nut (12.2) an dem Mittelteil (6; 6') und der zweite Kulissenstein (10.2) an dem zweiten Flügel (8) angeordnet ist oder vice versa.

12. Besteckschublade nach Anspruch 11, **dadurch gekennzeichnet, dass** die zweite Nut (12.2) als Nutelement (24) ausgebildet ist, welches an dem Mittelteil (6; 6') oder dem zweiten Flügel (8) angeordnet ist.

13. Besteckschublade nach einem der Ansprüche 5 bis 12, **dadurch gekennzeichnet, dass** die Kulissenführung (22; 22') in Querrichtung beabstandet von dem gekrümmten Nutabschnitt (23.1) der ersten Nut (12.1) eine sich in Querrichtung erstreckende dritte Nut (11; 11.1') und einen in der dritten Nut (11; 11.1') zwangsgeführten dritten Kulissenstein (9.1) aufweist, wobei die dritte Nut (11; 11.1') an dem Mittelteil (6; 6'), insbesondere in Form eines Nutelements (24), und der dritte Kulissenstein (9.1) an dem ersten Flügel (7) angeordnet ist.

14. Besteckschublade nach Anspruch 13, **dadurch gekennzeichnet, dass** ein vierter Kulissenstein (9.2) vorgesehen ist, der in der dritten Nut (11) zwangsgeführt ist und der dem zweiten Flügel (8) zugeordnet ist.

15. Besteckschublade nach Anspruch 15, **dadurch gekennzeichnet, dass** die sich nach oben erstreckenden Nadeln (17) unterschiedlich hoch sind.

16. Besteckschublade nach einem der vorhergehenden Ansprüche, **dadurch gekennzeichnet, dass** ein Bereich (27) höherer Haftreibung vorgesehen ist, insbesondere dass der Aufnahmeteil (5; 5') eine oder mehrere Rippen (26) höherer Haftreibung aufweist.

17. Besteckschublade nach einem der vorhergehenden Ansprüche, **dadurch gekennzeichnet, dass** an dem ersten Flügel (7) und gegebenenfalls an dem zweiten Flügel (8) jeweils ein Griff vorgesehen ist.

## Claims

1. Cutlery drawer for a dishwasher (20; 20'), comprising a receiving part (5; 5') for receiving dishes items to be washed, in particular cutlery, wherein the receiving part (5; 5') has a centre part (6; 6') and a first lateral leaf (7), wherein the receiving part (5; 5') is provided with guide means (22; 22') via which the first leaf (7) is connected to the central part (6; 6') in such a way that it is laterally displaceable and pivotable in its inclination relative to the central part (6; 6'), **characterised in that**
- the guide means (22; 22') are adapted as a link guide, wherein a first groove is arranged on the centre part and a first link block is arranged on the first leaf or the first link block is arranged on the centre part and the first groove is arranged on the first leaf and/or
- at least one detachable holder (14a - 14f) with upwardly extending pins (17) is provided, between which cutlery parts can be held individually and/or
- an area (27) of higher static friction is provided on the receiving part and/or
- the first leaf (7) can be swivelled at least upwards from its horizontal starting position and/or
- the first leaf (7) tapers outwards in a wedge shape.

2. Cutlery drawer according to claim 1, **characterised in that** a second lateral leaf (8) is provided, which is arranged opposite the first lateral leaf (7) on the central part (6; 6'), the second leaf (7) being connected to the central part (6; 6') via the guide means (22; 22') in such a way that it can be pivoted in its inclination relative to the central part (6; 6').

3. Cutlery drawer according to claim 1 or 2, **characterised in that** the second leaf (8) is connected to the central part (6; 6') via the guide means (22; 22') in such a way that it is laterally displaceable.

4. Cutlery drawer according to one of the preceding claims, **characterised in that** the guide means (22; 22') are adapted as a link guide.

5. Cutlery drawer according to claim 4, **characterised in that** the sliding guide (22; 22') for pivoting the first leaf (7) relative to the central part (6; 6') has a first groove (12.1) and a first sliding block (10.1) positively guided in the first groove (12.1), wherein the first groove (12.1) has a curved groove section (23.1) with at least two end points, wherein the first end point is arranged above the second end point.

6. Cutlery drawer according to claim 5, **characterised in that** the first groove (12.1) for laterally displacing the first leaf (7) has an inwardly extending elongate section (25) branching off from the curved section (23.1) between the two end points.

7. Cutlery drawer according to claim 5 or 6, **characterised in that** the first groove (12.1) is arranged on the middle part (6; 6') and the first sliding block (10.1) is arranged on the first leaf (7) or vice versa.

8. Cutlery drawer according to claim 7, **characterised in that** the first groove (12.1) is adapted as a groove element (24), which is arranged on the middle part (6; 6') or on the first leaf (7).

9. Cutlery drawer according to one of the preceding claims, **characterised in that** the link guide (22; 22') for pivoting the second leaf (8) relative to the central part (6; 6') has a second groove (12.2) and a second link block (10.2) positively guided in the second groove, wherein the second groove (12.2) has a curved groove section (23.2) with at least two end points, wherein the first end point is arranged above the second end point.

10. Cutlery drawer according to claim 9, **characterised in that** the second groove (12.2) for laterally displacing the second leaf (8) has an inwardly extending elongate section branching off from the curved section (23.2) between the two end points.

11. Cutlery drawer according to claim 9 or 10, **characterised in that** the second groove (12.2) is arranged on the middle part (6; 6') and the second sliding block (10.2) is arranged on the second leaf (8) or vice versa.

12. Cutlery drawer according to claim 11, **characterised in that** the second groove (12.2) is adapted as a groove element (24), which is arranged on the middle part (6; 6') or the second leaf (8).

13. Cutlery drawer according to one of claims 5 to 12, **characterised in that** the link guide (22; 22') has a third groove (11; 11.1') extending in the transverse direction at a distance from the curved groove section (23.1) of the first groove (12.1) and a third groove (11; 11.1') and a third sliding block (9.1) positively guided in the third groove (11; 11.1'), wherein the third groove (11; 11.1') is arranged on the centre part (6; 6'), in particular in the form of a groove element (24), and the third sliding block (9.1) is arranged on the first leaf (7).

14. Cutlery drawer according to claim 13, **characterised in that** a fourth sliding block (9.2) is provided, which is positively guided in the third groove (11) and which is associated with the second leaf (8).

15. Cutlery drawer according to claim 14, **characterised in that** the needles (17) extending upwards are of different heights.

16. Cutlery drawer according to one of the preceding claims, **characterised in that** a region (27) of higher static friction is provided, in particular **in that** the receiving part (5; 5') has one or more ribs (26) of higher static friction.

17. Cutlery drawer according to one of the preceding claims, **characterised in that** a handle is provided on the first leaf (7) and optionally on the second leaf (8) in each case.

## Revendications

1. Tiroir à couverts pour un lave-vaisselle (20 ; 20'), comprenant une partie réceptrice (5 ; 5') destinée à recevoir des articles de vaisselle à laver, en particulier des couverts, dans lequel la partie réceptrice (5 ; 5') comporte une partie centrale (6 ; 6') et une première aile latérale (7), dans lequel la partie réceptrice (5 ; 5') est pourvue de moyens de guidage (22 ; 22') par l'intermédiaire desquels la première aile (7) est reliée à la partie centrale (6 ; 6') de telle manière qu'elle peut être déplacée latéralement et pivotée dans son inclinaison par rapport à la partie centrale (6 ; 6'), **caractérisé en ce que**
- les moyens de guidage (22 ; 22') sont conçues comme un guidage à articulation, dans lequel une première rainure est disposée sur la partie centrale et un premier bloc d'articulation est disposé sur la première aile ou le premier bloc d'articulation est disposé sur la partie centrale et la première rainure est disposée sur la première aile et/ou
- au moins un support amovible (14a - 14f) avec des broches s'étendant vers le haut (17) est prévu, entre lesquelles des pièces de couverts peuvent être maintenues individuellement et/ou
- une zone (27) de frottement statique plus élevé est prévue sur la partie réceptrice et/ou
- la première aile (7) peut pivoter au moins vers le haut à partir de sa position initiale horizontale et/ou
- la première aile (7) s'évase vers l'extérieur en forme de coin.

2. Tiroir à couverts selon la revendication 1, **caractérisé en ce qu'**une deuxième aile latérale (8) est prévue, qui est disposé à l'opposé de la première aile latérale (7) sur la partie centrale (6 ; 6'), la deuxième aile (7) étant reliée à la partie centrale (6 ; 6') par l'intermédiaire des moyens de guidage (22 ; 22') de telle manière qu'elle peut pivoter dans son inclinaison par rapport à la partie centrale (6 ; 6').

3. Tiroir à couverts selon la revendication 1 ou 2, **caractérisé en ce que** la deuxième aile (8) est reliée à la partie centrale (6 ; 6') par l'intermédiaire des moyens de guidage (22 ; 22') de telle manière qu'elle peut être déplacée latéralement.

4. Tiroir à couverts selon l'une des revendications précédentes, **caractérisé en ce que** les moyens de guidage (22 ; 22') sont adaptés comme un guide de liaison.

5. Tiroir à couverts selon la revendication 4, **caractérisé en ce que** le guide de liaison (22 ; 22') pour faire pivoter la première aile (7) par rapport à la partie centrale (6 ; 6') comporte une première rainure (12.1) et un premier bloc de liaison (10.1) guidé de manière positive dans la première rainure (12.1), la première rainure (12.1) comportant une section de rainure courbée (23.1) avec au moins deux points d'extrémité, le premier point d'extrémité étant disposé au-dessus du deuxième point d'extrémité.

6. Tiroir à couverts selon la revendication 5, **caractérisé en ce que** la première rainure (12.1) pour déplacer latéralement la première aile (7) présente une section allongée (25) s'étendant vers l'intérieur et bifurquant de la section courbée (23.1) entre les deux points d'extrémité.

7. Tiroir à couverts selon la revendication 5 ou 6, **caractérisé en ce que** la première rainure (12.1) est disposée sur la partie centrale (6 ; 6') et le premier bloc de liaison (10.1) est disposé sur la première aile (7) ou vice versa.

8. Tiroir à couverts selon la revendication 7, **caractérisé en ce que** la première rainure (12.1) est adaptée comme un élément de rainure (24) qui est disposé sur la partie centrale (6 ; 6') ou sur la première aile (7).

9. Tiroir à couverts selon l'une des revendications précédentes, **caractérisé en ce que** le guide de liaison (22 ; 22') pour faire pivoter la deuxième aile (8) par rapport à la partie centrale (6 ; 6') comporte une deuxième rainure (12.2) et un deuxième bloc de liaison (10.2) guidé de manière positive dans la deuxième rainure, la deuxième rainure (12.2) comportant une section de rainure courbée (23.2) avec au moins deux points d'extrémité, le premier point d'extrémité étant disposé au-dessus du deuxième point d'extrémité.

10. Tiroir à couverts selon la revendication 9, **caractérisé en ce que** la deuxième rainure (12.2) pour déplacer latéralement la deuxième aile (8) comporte une section allongée s'étendant vers l'intérieur qui bifurque à partir de la section courbe (23.2) entre les deux points d'extrémité.

11. Tiroir à couverts selon la revendication 9 ou 10, **caractérisé en ce que** la deuxième rainure (12.2) est disposée sur la partie centrale (6 ; 6') et le deuxième bloc de liaison (10.2) est disposé sur la deuxième aile (8) ou vice versa.

12. Tiroir à couverts selon la revendication 11, **caractérisé en ce que** la deuxième rainure (12.2) est adaptée comme un élément rainuré (24) qui est disposé sur la partie centrale (6 ; 6') ou sur la deuxième aile (8).

13. Tiroir à couverts selon l'une des revendications 5 à 12, **caractérisé en ce que** le guide de liaison (22 ; 22') comporte une troisième rainure (11 ; 11.1') s'étendant dans la direction transversale à distance de la section de rainure courbée (23.1) de la première rainure (12.1) et une troisième rainure (11 ; 11.1') et un troisième bloc de liaison (9.1) guidé de manière positive dans la troisième rainure (11 ; 11.1'), dans lequel la troisième rainure (11 ; 11.1') est disposée sur la partie centrale (6 ; 6'), en particulier sous la forme d'un élément de rainure (24), et le troisième bloc de liaison (9.1) est disposé sur la première aile (7).

14. Tiroir à couverts selon la revendication 13, **caractérisé en ce qu'**il est prévu un quatrième bloc de liaison (9.2) qui est guidé de manière positive dans la troisième rainure (11) et qui est associé à la deuxième aile (8).

15. Tiroir à couverts selon la revendication 14, **caractérisé en ce que** les aiguilles (17) s'étendant vers le haut ont des hauteurs différentes.

16. Tiroir à couverts selon l'une des revendications précédentes, **caractérisé en ce qu'**une zone (27) de frottement statique plus élevé est prévue, en particulier **en ce que** la partie de réception (5 ; 5') comporte une ou plusieurs nervures (26) de frottement statique plus élevé.

17. Tiroir à couverts selon l'une des revendications précédentes, **caractérisé en ce qu'**une poignée est prévue sur la première aile (7) et éventuellement sur la deuxième aile (8) dans chaque cas.
